# EUROPÄISCHE PATENTSCHRIFT

(11) **EP 0 155 632 B1**
(45) Veröffentlichungstag und Bekanntmachung des Hinweises auf die Patenterteilung: **23.01.1991**
(21) Anmeldenummer: 85102848.0
(22) Anmeldetag: 13.03.1985
(51) Int. Cl.: B04B 3/00

(54) **Verfahren und Vorrichtung zum Trennen von Stoffgemischen**
Method and apparatus for separating material mixtures
Procédé et dispositif pour la séparation de mélanges de matières

(30) Priorität: 21.03.1984 DE 3410423
(43) Veröffentlichungstag der Anmeldung: 25.09.1985
(73) Patentinhaber: Krauss-Maffei Aktiengesellschaft, 80997 München (DE)
(72) Erfinder: Schiele, Herbert, Dipl.-Ing., D-8047 Karlsfeld (DE)

(56) Entgegenhaltungen:
- DE-A- 1 911 147
- DE-B- 1 030 771
- FR-A- 1 362 722
- FR-A- 2 209 613
- US-A- 4 109 853

## Beschreibung

Die Erfindung bezieht sich auf ein Verfahren gemäß dem Oberbegriff des Anspruchs 1 sowie auf eine Vorrichtung zur Durchführung des Verfahrens gemäß Anspruch 5.

Die Anwendung von Zentrifugen bei der Trennung von Stoffgemischen ist insbesondere in der Chemie, in der Pharmazie und der Aufbereitungstechnik bekannt. Hierbei werden z.B. Schubund Schälzentrifugen verwendet.

Nach der DE-OS 1 911 147 ist eine Zentrifuge mit einem perforierten Schleuderkorb und einem in diesen einlegbaren Filterbeutel bekannt. Es handelt sich dabei um eine Art Schälzentrifuge, bei der der Schälvorgang durch einen Stülpvorgang ersetzt ist. Während die Flüssigkeit abgeschleudert wird, setzt sich das Schleudergut als Filterkuchen an der Innenwandung des Filterbeutels ab. Bei der Entleerung der Zentrifuge stülpt sich der Filterbeutel, beginnend von seinem oberen Ende, immer mehr nach außen um und gibt dabei fortlaufend einen Teil des Filterkuchens nach dem anderen frei. Dieser wird in einen Raum des Zentrifugengehäuses abgeworfen und von dort weiter abgeführt. Nach der Beendigung des Entleerungsvorganges ist der Filterbeutel auf seiner ganzen Breite mit seiner inneren Arbeitsfläche nach außen umgestülpt.

Die Entleerung der Zentrifuge bzw. das Umstülpen des Filterbeutels muß jedoch bei stark reduzierter Drehzahl erfolgen, um eine Beschädigung des Filterbeutels während des Umstülpens infolge der durch die Schleuderdrehzahl bedingten hohen Fliehkräfte zu vermeiden.

Die herabgesetzte Drehzahl bei der Entleerung einer derartigen Zentrifuge hat eine entsprechende Reduzierung des Stoffdurchsatzes zur Folge.

Da der Schleuderkorb für die Entleerung durch Umstülpen des Filterbeutels axial verschiebar angeordnet ist und der Abstand zwischen dem Korbboden und dem oberen Ende des Filterbeutels sich dabei verdoppelt, ist der axiale Platzbedarf einer derartigen Zentrifuge entsprechend groß.

Mit den bekannten Schubzentrifugen sind hohe Durchsätze, bzw. eine hohe Trennleistung zu erzielen, indes können mit einer Schubzentrifuge nicht immer die hohen Produktreinheiten, die niedrigen Produktfeuchten, die guten Filtratklarheiten und hohen Reinheiten der Mutter- und Waschflüssigkeit wie z.B. bei einer Schälzentrifuge erreicht werden.

Bei der Schälzentrifuge wird jeweils eine bestimmte Menge Stoffgemisch in eine Filtertrommel eingefüllt, welche danach bis zur vollständigen Trennung der festen und flüssigen Stoffbestandteile rotiert wird. Der in der Trommel verbleibende Feststoffkuchen wird nach dem Trockenschleudern ausgeschält. Bei Schälzentrifugen ist die Durchsatzmenge, also die Trennleistung, meist relativ gering. Da beim Herausschälen des Feststoffkuchens die einzelnen Chargen nacheinander verarbeitet werden, muß wegen der verschiedenartigen Anforderungen der Einzelschritte die Drehzahl der Schälzentrifuge innerhalb der Chargendauer häufig geändert werden, was sehr energieaufwendig sein kann. Wegen der hohen Schälkräfte ist der konstruktive Aufwand bei derartigen Zentrifugen unter Umständen sehr , hoch Auch besteht die Gefahr von nicht vorhersehbaren Ratterschwingungen. Schließlich läßt auch die Kornschonung bei Schälzentrifugen meist zu wünschen übrig, da die Schälmesser die partikel des Feststoffkuchens äußerst grob behandeln. Die Durchsatzleistung wird im allgemeinen bei Schälzentrifugen durch das Liegenbleiben einer Restschicht nachteilig beeinflußt. Diese Restschicht kann durch Feinstpartikel verstopfen oder vom Schälmesser zugeschmiert werden. Das Vorhandensein einer Restschicht ist bei Schälzentrifugen wegen der Art des Feststofftransports notwendig. Bei der Schälzentrifuge bilden die Feststoffteilchen während des Waschvorganges ein starres Kuchengerüst und werden nicht umgewälzt.

Da Schubzentrifugen mit einem in Achsrichtung nicht abgeschlossenen Filtrationsraum arbeiten, können hiermit Stoffgemische mit geringen Feststoffkonzentrationen wegen der Gefahr der Schichtüberflutung nicht immer verarbeitet werden. Auch lassen sich mit Schubzentrifugen keine von Feststoff weitgehend befreiten Filtrate erzeugen, da Filtermedien mit feinen Maschenweiten nur schwer einsetzbar sind und sich in der Aufgabezone der Schubzentrifuge durch die ständige Bewegung der Feststoffteilchen gegeneinander und auf dem Filtermedium ein starres Feststoffbett wie bei einer Schälzentrifuge nicht ausbilden kann, welches den Feststoffverlust ins Filtrat weitgehend verhindern würde. Auch ist der ständig bewegte Spalt zwischen dem Schubboden und dem Filtermedium zum Erreichen von möglichst klaren Filtraten ungünstig. Weiterhin ist bei Schubzentrifugen eine gute Trennung von Mutter- und Waschflüssigkeit schwierig. Auch werden die Körner bzw. Feststoffpartikel in einer Schubzentrifuge durch die häufigen Schubbewegungen oft übermäßig strapaziert. In Schubzentrifugen kann häufig nicht genügend Waschflüssigkeit auf den Kuchen aufgegeben werden, weil dieser sonst von der Waschflüssigkeit überflutet würde und die Waschflüssigkeit dann ungenutzt abfließen würde.

In der Kuchenbildungszone kann der Spiegel der abzutrennenden Flüssigkeit nicht über das Niveau des Feststoffkuchens hinaus erhöht werden. Dies gilt z.B. auch für eine nach der FR 1.226.010 bekannten Schubzentrifuge, bei der das Stoffgemisch in einem Kuchenbildungsraum zentrifugiert wird und der Kuchen aus dem Kuchenbildungsraum sukzessive in weitere Behandlungsräume überführt und dort zur Entfeuchtung geschleudert wird. Hiernach ist der Feststoffkuchen der innersten oder der äußersten Stufe allenfalls mit einer Sprühwaschung, nicht jedoch mit einer überflutenden Waschung waschbar, bei der sich ein geschlossener Flüssigkeitsspiegel über dem Feststoffkuchen ausbildet. Der Feststoffkuchen kann somit nicht überflutet werden, und zwar weder von Mutterlauge noch von Waschflüssigkeit. Bei einer Überflutung des Feststoffkuchens würde nämlich die Flüssigkeit in den nicht filtrierenden Feststoffabwurfraum der innersten Zentrifugenstufe abfließen und sich dort unfiltriert ansammeln. Hierdurch würde der Kuchen der innersten Stufe ausgewaschen und weggeschwemmt, so daß sich die zu trennende Suspension durch die so gebildeten Gräben in den Feststoffabwurfraum ergießen würde. Eine derart betriebene Zentrifuge könnte ihre Funktion also nicht erfüllen.

Bei einer Zentrifuge gemäß der FR 1.226.010 kann sich der Feststoffkuchen wie bei herkömmlichen Schubzentrifugen nur auf einer verhältnismäßig geringen Fläche des Kuchenbildungsraumes ausbilden, nämlich in der Lücke zwischen dem schon aufgebauten und nach vorn geschobenen Feststoffdamm und dem zurückfahrenden Schubboden.

Der Erfindung liegt die Aufgabe zugrunde, ein Verfahren zum Trennen von Fest-Flüssig-Stoffgemischen, und zwar auch solcher mit geringen Feststoffkonzentrationen, vorzuschlagen sowie eine Vorrichtung zur Durchführung eines solchen Verfahrens zu schaffen, mittels derer sowohl hohe Durchsätze bzw. eine hohe Trennleistung wie bei einer Schubzentrifuge als auch hohe Produktreinheiten, niedrige Produktfeuchten, gute Filtratklarheiten und hohe Reinheiten der Mutter- und Waschflüssigkeit wie bei einer Schälzentrifuge erzielt werden, wobei die bei beiden Zentrifugentypen auftretenden, oben geschilderten Probleme vermieden werden und außerdem eine beiden Zentrifugentypen überlegene Kornschonung erreicht wird.

Diese Aufgabe wird durch die kennzeichnenden Merkmale der Patentansprüche 1 und 5 gelöst.

Vorteilhafte Ausgestaltungen sind in den entsprechenden Unteransprüchen angegeben.

Beim Verfahren wird im ersten Verfahrensschritt auf der gesamten Vorentwässerungsfläche innerhalb des im übrigen dicht abgeschlossenen Raumes durch Überflutung ein Feststoffkuchen gebildet, welcher den Verlust von Feinanteilen im Filtrat verhindert. Die Filtrationsrate pro Flächeneinheit und damit der Durchsatz ist größer als bei herkömmlichen Schubzentrifugen, da die Anfangsfüllhöhe der Suspension höher ist. Dieser Vorteil beruht darauf, daß die Menge der pro Zeiteinheit abfiltrierten Flüssigkeit ungefähr proportional der über dem Filtermedium stehenden Flüssigkeitshöhe ist, d.h. je höher die Flüssigkeitshöhe im Kuchenbildungsraum ist, um so höher ist auch der Durchsatz der Zentrifuge.

Durch Bildung des Feststoffkuchens mittels Überflutung auf der gesamten Vorentwässerungs- bzw. Filtrationsfläche bleibt die wirksame Fläche immer gleich groß, im Gegensatz zu herkömmlichen Schubzentrifugen, bei denen sich der maximal mögliche Durchsatz nach der Filtrationsfähigkeit des Kuchens in derAufgabezone im Augenblick der größten Kompression und der kleinsten zur Verfügung stehenden Filtrationsfläche richtet. Es können somit sehr viel niedriger konzentrierte Suspensionen als mit bekannten Schubzentrifugen verarbeitet werden. Die Filtrationsgeschwindigkeit ist nach dem Verfahren gemäß der Erfindung auch deshalb erheblich höher als bei herkömmlichen Schubzentrifugen, weil der Feststoffkuchen während der Filtration nicht axial durch den Schubboden komprimiert und so die Filtration behindert wird.

Wenn der Feststoffkuchen vorentwässert ist, d.h. wenn sich gerade keine Flüssigkeit mehr über dem gebildeten Feststoffkuchen befindet, wird er im zweiten Verfahrensschritt in einem Zuge in einen oder mehrere weitere Behandlungsräume überführt. Hier wird der Kuchen trockengeschleudert und durch vorwiegend axiales Verschieben ausgetragen, während im Kuchenbildungsraum bereits ein weiterer Kuchen gebildet werden kann.

Es wird dadurch eine hohe Kornschonung erreicht. Mit der Überführung des Feststoffkuchens wird dieser umgelagert und hierdurch die Struktur des Kuchens aufgelockert und neuorientiert.

Der vorgesehenen Maßnahme der Überführung bzw. des Umlagerns der Feststoffpartikel liegt die Erkenntnis zugrunde, daß sich während des Schleuderns im Feststoffkuchen Mikrostrukturen, d.h. sogenannte "Zwickel" bilden, in denen die Kapillar- und Adhäsionskräfte die Zentrifugalkräfte überwiegen, so daß letztere die Flüssigkeit nicht aus dem Feststoffkuchen zu treiben vermögen. Durch die Umlagerung werden die Zwickel auch für Waschflüssigkeit besser zugänglich. Auch bilden sich im Feststoffkuchen konzentrisch zur Rotationsachse sogenannte Sperrschichten, welche ebenfalls die Abtrennung der Flüssigkeit behindern. Durch die Umlagerung, also die Auflockerung und Neuorientierung der Struktur des Feststoffkuchens, werden sowohl die nachteiligen Sperrschichten als auch die genannten Mikrostrukturen aufgelöst, so daß die Stofftrennung wesentlich verbessert wird.

Der Feststoffkuchen kann vor der Überführung innerhalb des geschlossenen Raumes mit beliebig viel Waschflüssigkeit überflutend gewaschen und zwischengeschleudert werden, was zu einer höheren Wascheffektivität als bei den bekannten Schubzentrifugen führt. Die Trennung von Mutterlauge und Waschflüssigkeit kann dabei zeitlich hintereinander erfolgen.

Das Verfahren hat auch den Vorteil daß die Arbeitszeiten der beiden Räume je nach dem zu trennenden Stoffgemisch unter schiedlich einstellbar sind so daß die gewünschte Qualität des Produktes erreichbar ist, ohne daß ein "Stau" in der Zentrifuge entsteht. Stellt sich beispielsweise heraus, daß die Trockenschleuderung im Verhältnis zu den Vorgängen im Kuchenbildungsraum übermäßig viel Zeit beansprucht, so kann eine intensivere Vorentfeuchtung in dem Kuchenbildungsraum durch eine verlängerte Rotationsdauer erreicht werden, so daß die Trockenschleuderung weniger Zeit beansprucht. Insgesamt lassen sich also die Betriebsparameter, insbesondere die Rotationszeiten und Chargen in den einzelnen Räumen so einstellen, daß sich der Durchsatz des Materials durch die Zentrifuge ohne Bildung eines sogenannten "Engpasses" optimieren läßt.

In einer weiteren vorteilhaften Ausgestaltung ist vorgesehen, daß der Kuchenbildungsraum und der Behandlungsraum im Bereich zwischen Trommelbord und Schubboden etwa zylinderförmig sind und der Behandlungsraum zumindest über einen weiteren Bereich seiner Axialerstrekkung konisch ausgebildet ist. Bei dieser Anordnung ist also der Kuchenbildungsraum konzentrisch innerhalb des Behandlungsraumes angeordnet, so daß der in dem Kuchenbildungsraum gebildete Feststoffkuchen radial auswärts unter Umlagerung in den Behandlungsraum fällt. Durch die konische Ausbildung des Behandlungsraumes läßt sich die in den konischen Abschnitt gelangende Masse beim Trockenschleudern in Richtung auf den Endabschnitt mit dem größeren Durchmesser des Behandlungsraumes leicht verschieben.

Das tangentiale Feststoffaustragsgehäuse ergibt einen schonenden Austrag des Feststoffes. In vorteilhafter Weise ist am Trommelbord ein z.B. scheibenförmiges Stützgewebe mit einem Sieb angeordnet. Dadurch wird der Abfluß insbesondere der im Kuchenbildungsraum überstehenden Flüssigkeit erleichtert.

Ein am Trommelbord angeordnetes Siphonsystem mit einer Siphontasse und einem Siphonschälrohr ermöglicht bei fehlenden Bohrungen im Mantel der Innentrommel und fehlender Seitenfiltration einen Filtratabfluß durch Bohrungen im Trommelbord.

Nachfolgend sind das Verfahren und die Vorrichtung anhand der Zeichnung im einzelnen erläutert. Dabei zeigt:
Fig. 1 einen Schnitt durch die schematisch dargestellte Vorrichtung und
Fig. 2 einen Schnitt durch eine Ausgestaltung des in Fig. 1 umrandeten Bereiches A.

Gemäß Fig. 1 ist die Vorrichtung als Horizontal-Zentrifuge ausgestaltet. An der Hohlwelle 1 ist eine rotierende, axial nicht bewegliche Außentrommel 2 befestigt, die einen Behandlungsraum 3 umschließt. An der Innenseite der Außentrommel 2 ist ein Filter angeordnet. Es weist einen zylindrischen Bereich 70a und einen sich daran anschließenden konischen Bereich 70b auf. Am Ende mit dem größeren Durchmesser des konischen Bereiches 70b ist ein tangentiales Feststoffaustragsgehäuse 13 mit einem Austragstutzen 14 angeordnet.

Ein Filtratgehäuse 15 dient dem Aufnehmen der abgetrennten Flüssigkeit.

Konzentrisch mit der Außentrommel 2 ist eine Innentrommel 5 mit einer Schubscheibe 34 an einer axial beweglichen Schubstange 4 angeordnet, welche in der Hohlwelle 1 gelagert ist. Beide Trommeln rotieren um eine gemeinsame Rotationsachse 30.

Im dargestellten Ausführungsbeispiel rotiert die Schubstange 4 mit derselben Drehzahl wie die Hohlwelle 1, so daß die beiden Trommeln 2 und 5 die gleiche Winkelgeschwindigkeit haben. Die Schubstange 4 ist in Richtung des Doppel-Pfeiles 40 axial beweglich, so daß auch die an ihr befestigte Innentrommel 5 axial bewegbar ist.

Mittels eines Bolzenkranzes 7 ist an der Außentrommel 2 ortsfest ein Schubboden 8 mit einem Dichtring 9 befestigt. Der Schubboden 8 schließt einen Kuchenbildungsraum 32 innerhalb der Innentrommel 5 an einer axialen Stirnseite dicht ab. Die gegenüberliegende Stirnseite des Kuchenbildungsraumes 32 wird durch ein Trommelbord 10 abgeschlossen, welches einen konstanten Abstand zum Schubboden 8 aufweist.

Über ein Einlaufrohr 12 wird das zu trennende Stoffgemisch in den Kuchenbildungsraum 32 eingegeben. Die Schubstange 4 ist dabei so eingestellt, daß der Kuchenbildungsraum 32 vom Trommelbord 10 einerseits und vom Schubboden 8 andererseits dicht abgeschlossen ist. Ein mit der Innentrommel 5 verbundenes Filter 6 ermöglicht den Austritt von Flüssigkeit aus dem Kuchenbildungsraum 32, welche im Filtratgehäuse 15 aufgefangen wird. Oberhalb des Filters 6 bildet sich im Innenraum 32 ein Feststoffkuchen 50a, welcher während der Kuchenbildungsphase und der Waschphase überflutet ist.

Nachdem eine Charge im Kuchenbildungsraum 32 nach ihrem Einfüllen unter Kuchenbildung durch Filtration/Sedimentation vorgetrennt ist, kann der Kuchen durch Zwischenschleudern vorentfeuchtet werden. Sodann kann der Feststoffkuchen 50a - bei Bedarf mehrmals - mittels einer Waschflüssigkeit überflutend gewaschen werden.

Danach wird die Schubstange 4 gemäß dem pfeil 40 in Fig. 1 zusammen mit der Innentrommel 5 und dem Filter 6 nach rechts bewegt, wobei das Trommelbord 10 und der Schubboden 8 ortsfest stehenbleiben, so daß der Feststoffkuchen 50a aus dem Kuchenbildungsraum 32 in den Behandlungsraum 3 fällt. Bei dem Herausfallen des Feststoffkuchens aus dem Kuchenbildungsraum 32 werden die dort gebildeten Kuchenstrukturen, insbesondere schlecht filtrierende Sperrschichten oder Gebiete mit besonders hohen Verunreinigungen, aufgelöst und die Feststoff-Partikel arrangieren sich neu. Die Schubstange 4 bewegt sichgemäß Fig. 1 soweit nach rechts, daß die gesamte Feststoff-Charge aus dem Kuchenbildungsraum 32 auf den zylindrischen Bereich 70a des Filters auffällt. Sodann bewegt sich die Schubstange 4 nach links, wobei die Schubscheibe 34 die im zylindrischen Bereich 70a des Filters angesammelten Feststoffe nach links auf den konischen Bereich 70b des Filters schiebt. Dort wird der Feststoffkuchen 50b entfeuchtet, wobei das Filter den Durchgang der Flüssigkeit in das Filtratgehäuse 15 ermöglicht.

Die Neigung des konischen Bereiches 70b des Filters ist so gewählt, daß sich der Feststoffkuchen 50b mit geringer Schubkraft in Richtung auf das tangentiale Feststoffaustragsgehäuse 13 bewegen läßt, von wo die Feststoffe über den Austragsstutzen 14 aus der Vorrichtung abgeführt werden.

In Fig. 2 ist der in Fig. 1 umrandete Bereich A im einzelnen dargestellt. Zusätzlich zu der bekannten Filtration durch Bohrungen 16 am Umfang der Innentrommel 5 kann eine sogenannte "Seitenfiltration" angewandt werden: Ein am Trommelbord 10 befestigtes Stützgewebe 17 mit einem Sieb 18 erleichtert den Abfluß insbesondere der im Kuchenbildungsraum (32) überstehenden Flüssigkeit 60 durch Bohrungen 19.

Ein am Trommelbord 10 befestigtes Siphonsystem 36 mit einer Siphontasse 20 und einem Siphonschälrohr 21 ermöglicht bei fehlenden Bohrungen 16, 19 und/oder fehlender Seitenfiltration einen Filtratabfluß durch Bohrungen 25. Dabei wird die Differenzhöhe H der Flüssigkeitssäule unter dem Filter 6 des Kuchenbildungsraumes in bekannter Weise wirksam.

## Patentansprüche

1. Verfahren zum Trennen von Fest-Flüssig-Stoffgemischen mittels einer Zentrifuge, insbesondre zum Filtrieren und/oder Sedimentieren von Feststoffen aus Suspensionen, bei dem aus dem Stoffgemisch in der Aufgabezone der Zentrifuge auf einer Vorentwässerungsfläche ein Feststoffkuchen (50a) gebildet, gewaschen und anschließend im nassen Zustand an einen anderen Ort innerhalb der Zentrifuge überführt wird, gekennzeichnet durch folgende Verfahrensschritte:
a) Bildung des Feststoffkuchens (50a) durch Überflutung auf der gesamten Vorentwässerungsfläche innerhalb eines im übrigen dicht abgeschlossenen Raumes (32);
b) Überführung des gesamten vorentwässerten Feststoffkuchens (50a) bei Schleuderdrehzahl in einem Zuge bzw. in einem Schritt in mindestens einen weiteren Behandlungsraum (3) zum Trokkenschleudern und Austragen.

2. Verfahren nach Anspruch 1, dadurch gekennzeichnet, daß der Feststoffkuchen (50a) vor der Überführung innerhalb des geschlossenen Raumes überflutend gewaschen und zwischengeschleudert wird.

3. Verfahren nach Anspruch 2, dadurch gekennzeichnet, daß der Feststoffkuchen (50a) vor dem Waschen durch Zwischenschleudern entfeuchtet wird.

4. Verfahren nach Anspruch 1, dadurch gekennzeichnet, daß der Feststoffkuchen (50a) durch Zentrifugalkraft in einen oder mehrere Behandlungsräume abgeworfen und unter weiterer Entwässerung auf einer geeigneten Entfeuchtungseinrichtung zum Austrag hin bewegt wird.

5. Vorrichtung zur Durchführung des Verfahrens nach Anspruch 1 bis. 4, bestehend aus einer Zentrifuge mit einer Filtertrommel und einem Kuchenbildungsraum (32), der zur Bildung des Feststoffkuchens (50a) und gleichzeitig zu dessen Vorentwässerung dient sowie einem Behandlungsraum (3) zur Überführung und Weiterbehandlung des Feststoffkuchens (50a), dadurch gekennzeichnet, daß der Kuchenbildungsraum (32) axial durch einen Schubboden (8) und einen Trommelbord (10) mit konstantem Abstand zueinander und radial durch ein axial verschiebbares Filter (6) und der Behandlungsraum (3) durch eine an einer Hohlwelle (1) befestigte Außentrommel (2) gebildet sind und daß das Filter (6) innerhalb einer Innentrommel (5) befestigt ist, welche ihrerseits den Kuchenbildungsraum (32) umfaßt und die an einer in der Hohlwelle (1) konzentrisch angeordneten und axial verschiebbar gelagerten Schubstange (4) befestigt ist.

6. Vorrichtung nach Anspruch 5, dadurch gekennzeichnet, daß der Kuchenbildungsraum (32) und der Behandlungsraum (3) im Bereich (70a) zwischen Trommelbord (10) und Schubboden (8) etwa zylinderförmig sind und der Behandlungsraum (3) zumindest über einen weiteren Bereich (70b) seiner Axialerstreckung ausgebildet ist.

7. Vorrichtung nach Anspruch 5, dadurch gekennzeichnet, daß die Innentrommel (5) mit einer Schubscheibe (34) versehen ist, die den zylinderförmigen Bereich (70a) des Behandlungsraumes (3) durchstreicht.

8. Vorrichtung nach einem der Ansprüche 5 bis 7, dadurch gekennzeichnet, daß am offenen Endabschnitt des Bereichs (70b) des Behandlungsraumes (3) ein tangentiales Feststoffaustragsgehäuse (13) angeordt ist.

9. Vorrichtung nach einem der Ansprüche 5 bis 8, dadurch gekennzeichnet, daß am Trommelbord (10) ein z.B. scheibenförmiges Stützgewebe (17) mit einem Sieb (18) angeordnet ist.

10. Vorrichtung nach Anspruch 5 bis 9, dadurch gekennzeichnet, daß am Trommelbord (10) ein Siphonsystem (36) mit einer Siphontasse (20) und einem Siphonschälrohr (21) angeordnet ist.

## Revendications

1. Procédé de séparation de mélanges de matières solides et liquides au moyen d'une centrifugeuse, en particulier en vue de filtrer et/ou de sédimenter des matières solides, à partir de suspensions, procédé dans lequel on forme sur une surface de préséchage un gêteau (50a) de matière solide, à partir du mélange de matières, dans la zone de travail de la centrifugeuse, ledit gâteau 50a étant lavé puis transféré à l'état humide dans un autre endroit situé à l'intérieur de la centrifugeuse, procédé caractérisé par les étapes suivantes:
a) formation du gâteau (50a) de matière solide, en recouvrant de liquide l'ensemble de la surface de préséchage, à l'intérieur d'un espace (32) par ailleurs fermé de façon étanche;
b) transfert de l'ensemble du gâteau (50a) dé matière(s) solide(s), à la vitesse de rotation de centrifugation, en une seule fois, c'est-à-dire en une seule opération jusque dans au moins un autre espace (3) de traitement, en vue de son séchage par centrifugation et de sa sortie ou décharge.

2. Procédé selon la revendication 1, caractérisé par le fait qu'avant son transfert, le gâteau (50a) de matière solide est lavé en étant recouvert de liquide à l'intérieur de l'espace fermé et subit une centrifugation intermédiaire.

3. Procédé selon la revendication 2, caractérisé par le fait qu'avant son lavage, le gâteau (50) de matière solide est séché au moyen d'une centrifugation intermédiaire.

4. Procédé selon la revendication 1, caractérisé par le fait que le gâteau (50a) de matière solide est rejeté par la force centrifuge dans un ou plusieurs espaces de traitement et est déplacé en vue de sa sortie en subissant un enlèvement supplémentaire d'eau effectué sur un dispositif de séchage approprié.

5. Dispositif pour l'exécution du procédé selon l'une des revendications 1 à 4, constitué par une centrifugeuse comportant un tambour de filtration et un espace (32) de formation de gâteau qui sert en même temps à la formation du gâteau (50a) de matière solide et au préséchage de celui- ci, ainsi qu'un espace (3) de traitement destiné au transfert et au traitement supplémentaire du gâteau (50a) de matière solide, caractérisé en ce que l'espace (32) de formation de gâteau est constitué axialement par un fond (8) de poussée et par un fond (10) de tambour, disposés avec un écart constant entre eux, et radialement par un filtre (6) susceptible d'être déplacé axialement, et en ce que l'espace (3) de traitement est formé par un tambour extérieur (2) fixé à un arbre creux (1) et en ce que le filtre (6) est fixé à l'intérieur d'un tambour intérieur (5) qui, de son côté, entoure l'espace (32) de formation de gâteau et qui est fixé à une tige (4) de poussée qui est disposée concentriquement à l'arbre creux (1) et est montée de façon à pouvoir être déplacée axialement.

6. Dispositif selon la revendication 5, caractérisé en ce que l'espace (32) de formation de gâteau et l'espace (3) de traitement sont approximativement cylindriques dans la zone (70a) située entre le bord (10) de tambour et le fond (8) de poussée, et en ce que l'espace (3) de traitement est conformé coniquement au moins sur une zone supplémentaire (70b) de son étendue axiale.

7. Dispositif selon la revendication 5, caractérisé en ce que le tambour intérieur (5) est muni d'un disque (34) de poussée qui parcourt la zone (70a) cylindrique de l'espace (3) de traitement.

8. Dispositif selon l'une des revendications 5 à 7, caractérisé en ce qu'un corps (13) d'extraction tangentielle de matière solide est disposé à la partie d'extrémité ouverte de la zone (70b) de l'espace (3) de traitement.

9. Dispositif selon l'une des revendications 5 à 8, caractérisé en ce qu'un tissu (17) de soutien ou d'appui, par exemple en forme de disque, comportant un tamis (18), est disposé contre le bord (10) du tambour.

10. Dispositif selon l'une des revendications 5 à 9, caractérisé en ce qu'un système (30) de siphon comportant un corps (20) de siphon et un tube (21) de siphon, est disposé contre le bord (10) du tambour.

## Claims

1. Method for separating solid/liquid mixtures by means of a centrifuge, in particular for the filtering and/or settling out of solids from suspensions, in which from the mixture of substances in the delivery zone of the centrifuge, on a pre-drainage surface, a solids cake (50a) is formed, washed and then transferred in the wet state to another location within the centrifuge, characterised by the following stages of the method:
a) Formation of the solids cake (50a) by overflowing on the entire pre-drainage surface within a chamber (32), which is otherwise sealed hermetically;
b) Transfer of the entire pre-drained solids cake (50a) at centrifugal speed at one go or in one step into at least one further treatment chamber (3) for dry centrifuging and discharge.

2. Method according to Claim 1, characterised in that before the transfer, the solids cake (50a) is washed in an overflowing manner within the closed chamber and subjected to intermediate centrifuging.

3. Method according to Claim 2, characterised in that before washing, moisture is removed from the solids cake (50a) by intermediate centrifuging.

4. Method according to Claim 1, characterised in that the solids cake (50a) is discharged by centrifugal force into one or more treatment chambers and with further drainage on a suitable device for the extraction of moisture is moved towards the outlet.

5. Apparatus for carrying out the method according to Claims 1 to 4, consisting of a centrifuge with a filter drum and a cake-formation chamber (32), which serves for the formation of the solids cake (50a) and simultaneously for its pre-drainage, as well as of a treatment chamber (3) for the transfer and further treatment of the solids cake (50a), characterised in that the cake-formation chamber (32) is formed axially by a sliding base (8) and a drum rim (10) at a constant distance apart and radially by an axially displaceable filter (6) and the treatment chamber (3) is formed by an outer drum (2) attached to a hollow shaft (1) and that the filter (6) is attached within an inner drum (5), which in turn surrounds the cake-formation chamber (32) and which is attached to a push-rod (4) arranged concentrically in the hollow shaft (1) and mounted to slide axially.

6. Apparatus according to Claim 5, characterised in that in the region (70a) between the drum rim (10) and sliding base (8), the cake-formation chamber (32) and the treatment chamber (3) are approximately cylindrical and the treatment chamber (3) is constructed at least over a further region (70b) of its axial extent.

7. Apparatus according to Claim 5, characterised in that the internal drum (5) is provided with a sliding disc (34), which runs through the cylindrical region (70a) of the treatment chamber (3).

8. Apparatus according to one of Claims 5 to 7, characterised in that located at the open end section of the region (70b) of the treatment chamber (3) is a tangential solids discharge housing (13).

9. Apparatus according to one of Claims 5 to 8, characterised in that located on the drum rim (10) is a for example disc-shaped support cloth (17) with a screen (18).

10. Apparatus according to Claims 5 to 9, characterised in that located on the drum rim (10) is a syphon system (36) with a syphon cup (20) and a syphon peeling tube (21).
